# EUROPÄISCHE PATENTSCHRIFT

(11) **EP 1 563 181 B1**
(45) Veröffentlichungstag und Bekanntmachung des Hinweises auf die Patenterteilung: **04.10.2006**
(21) Anmeldenummer: 03795728.9
(22) Anmeldetag: 27.10.2003
(51) Int. Cl.: F02M 45/08, F02M 61/18

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS COMBUSTION INTERNE

(30) Priorität: 11.11.2002 DE 10252660; 07.04.2003 DE 10315820
(43) Veröffentlichungstag der Anmeldung: 17.08.2005
(73) Patentinhaber: ROBERT BOSCH GMBH, 70442 Stuttgart (DE)
(72) Erfinder: KUEGLER, Thomas, 70825 Korntal-Muenchingen (DE); ÜSKÜDAR, Hasiman, 16130 Bursa (TR); MERTENS, Jochen, 72764 Reutlingen (DE)
(86) Internationale Anmeldenummer: PCT/DE2003/003561
(87) Internationale Veröffentlichungsnummer: WO 2004/044414

(56) Entgegenhaltungen:
- EP-A- 0 470 348
- EP-A- 0 520 659
- EP-A- 1 136 693
- WO-A-03/040543
- DE-A- 10 058 153
- FR-A- 2 328 855

## Beschreibung

### Stand der Technik

Die Erfindung geht von einem Kraftstoffeinspritzventil für Brennkraftmaschinen aus, wie es beispielsweise aus der Offenlegungsschrift DE 100 58 153 A1 bekannt ist. Ein solches Kraftstoffeinspritzventil weist einen Ventilkörper auf, in dem eine Bohrung ausgebildet ist, die an ihrem brennraumseitigen Ende von einem Ventilsitz begrenzt wird. In der Bohrung ist eine kolbenförmige Ventilhohlnadel angeordnet, die an ihrem brennraumseitigen, also dem Ventilsitz zugewandten Ende eine Ventildichtfläche aufweist, mit der sie mit dem Ventilsitz zusammenwirkt. Dadurch wird wenigstens eine Einspritzöffnung geöffnet und geschlossen, die vom Ventilsitz ausgeht und die in Einbaulage des Kraftstoffeinspritzventils in dem Brennraum der Brennkraftmaschine mündet.

Der Kraftstoff wird üblicherweise in einem Druckraum vorgehalten, der zwischen der Ventilnadel und der Wand der Bohrung ausgebildet ist. Im Druckraum herrscht zumindest während des Einspritzvorgangs ein hoher Druck, so dass eine gute Zerstäubung des Kraftstoffs erreicht wird, was für einen effektiven und schadstoffarmen Verbrennungsvorgang unerlässlich ist. Zwischen den Einspritzungen müssen die Einspritzöffnungen jedoch abgedichtet werden, damit kein Kraftstoff unkontrolliert in den Brennraum gelangen kann, was zu erhöhten Schadstoffemissionen führt. Außerdem ist sonst die Gefahr des sogenannten Rückblasens gegeben, bei dem aus dem Brennraum Verbrennungsgase durch die Einspritzöffnungen in das Einspritzventil eindringen und dort den Zustand so verändern, dass der nachfolgende Einspritzvorgang nicht optimal ablaufen kann. Es wird dann beispielsweise zu wenig Kraftstoff eingespritzt, was sich in einem Leistungsabfall bemerkbar macht. Darüber hinaus kann sich der Einspritzzeitpunkt verschieben, was einen unruhigen Lauf und erhöhte Schadstoffemissionen der Brennkraftmaschine zur Folge hat.

In der Schrift EP 520 659 Al ist ein Einspritzventil offenbart, das eine Hohlnadel und eine Innennadel aufweist, wobei die Hohlnadel durch ihre Längsbewegung äußere Einspritzöffnungen öffnet und schließt und die Innennadel entsprechend innere Einspritzöffnungen. Hierbei weist die Hohlnadel zwei Dichtflächen auf, wobei die innenliegende Dichtfläche bei der Schließbewegung zuerst auf dem konischen Ventilsitz aufsitzt und erst danach die äußere. Der gasförmige Kraftstoff wird den äußeren Einspritzöffnungen durch einen Ringkanal zugeführt, der in der Hohlnadel verläuft und von dieser nach außen begrenzt wird.

Die Schrift WO 03/040543 zeigt ein Einspritzventil mit einer Hohlnadel, in der eine Innennadel geführt ist, wobei beide Nadeln jeweils wenigstens eine Einspritzöffnung öffnen und schließen. Die Außennadel weist eine nach innen ragende Dichtlippe auf, die von der Innennadel in Schließstellung gegen den Ventilsitz gedrückt wird, so dass eine sichere Abdichtung der äußeren Einspritzöffnungen sowohl nach innen als auch nach außen erreicht wird.

### Vorteile der Erfindung

Das erfindungsgemäße Kraftstoffeinspritzventil mit den kennzeichnenden Merkmalen des Patentanspruchs 1 weist demgegenüber den Vorteil auf, dass die Einspritzöffnungen in den Einspritzpausen abgedichtet werden. Hierzu weist die Ventilhohlnadel an ihrer Ventildichtfläche zwei Dichtbereiche auf, wobei der erste Dichtbereich stromaufwärts und der zweite Dichtbereich stromabwärts der wenigstens einen Einspritzöffnung eine Abdichtung zwischen Ventildichtfläche und Ventilsitz bewirkt. Durch beide Dichtbereiche wird der Eintritt der Einspritzöffnungen abgedichtet, so dass weder Kraftstoff unkontrolliert in den Brennraum gelangen kann, noch Verbrennungsgase aus dem Brennraum über die Einspritzöffnungen in das Kraftstoffeinspritzventil eindringen können.

Durch die Unteransprüche sind vorteilhafte Ausgestaltungen des Gegenstandes der Erfindung möglich.

In einer ersten vorteilhaften Ausgestaltung ist der erste Dichtbereich als Konusfläche ausgebildet. Dadurch ergibt sich eine flächige Auflage auf dem Ventilsitz, was dort die Flächenpressung reduziert und damit die mechanische Beanspruchung. Auch der zweite Dichtbereich kann in dieser Form ausgebildet sein.

Soll die Abdichtung auch hohen Drücken standhalten, so können die Dichtbereiche durch Kanten ausgebildet werden. Hierzu ist der erste Dichtbereich am Übergang einer ersten Konusfläche zu einer zweiten Konusfläche ausgebildet, wobei die Konusflächen einen Teil der Ventildichtfläche bilden. Auch der zweite Dichtbereich kann durch eine Kante ausgebildet sein, vorzugsweise dadurch, dass eine dritte Konusfläche an der Ventildichtfläche vorgesehen ist, zwischen der und der zweiten Konusfläche eine Ringnut ausgebildet ist. Am Übergang der Ringnut zur dritten Konusfläche, die einen größeren Öffnungswinkel aufweist als der konische Ventilsitz, ergibt sich dann eine Kante, die den zweiten Dichtbereich bildet. Statt einer Ringnut kann es auch vorgesehen sein, zwischen zwei Konusflächen zwei weitere Konusflächen auszubilden, die so geneigt sind, dass dadurch eine ringnutartige Ausnehmung entsteht, die die Einspritzöffnungen überdeckt. Eine solche Ausführung lässt sich leichter fertigen als eine gerundete Ringnut, da ein und dasselbe Werkzeug für sämtliche Konusflächen verwendbar ist.

Besonders vorteilhaft ist es, wenn der zweite Dichtbereich, der stromabwärts des ersten Dichtbereichs angeordnet ist, vor dem ersten Dichtbereich bei der Schließbewegung der Ventilnadel auf dem Ventilsitz aufsetzt. Hierdurch muss sich das stromabwärtige, brennraumseitige Ende der Ventilhohlnadel nach dem Aufsetzen des zweiten Dichtbereichs auf die Ventildichtfläche elastisch etwas nach innen verformen, was dann das Aufsetzen des ersten Dichtbereichs ermöglicht. Damit ergibt sich eine hohe Flächenpressung sowohl im ersten als auch im zweiten Dichtbereich und damit eine sehr sichere Abdichtung der Einspritzöffnungen. Um diese Wirkung zu erleichtern und eine gute elastische Verformbarkeit zu ermöglichen kann stromabwärts des ersten Dichtbereichs an der Ventilhohlnadel eine Auskehlung vorgesehen sein, durch die eine elastische Dichtlippe gebildet wird. An der Dichtlippe ist der zweite Dichtbereich ausgebildet, der vor dem ersten Dichtbereich auf dem Ventilsitz aufsetzt. Die Dichtlippe ist leicht elastisch verformbar, was einerseits eine gute Abdichtung sicherstellt und andererseits zu keinen übermäßigen Verformungen oder Spannungen der Ventilhohlnadel führt.

### Zeichnung

In der Zeichnung sind verschiedene Ausführungsbeispiele des erfindungsgemäßen Kraftstoffeinspritzventils dargestellt. Es zeigt
- Figur 1: einen Längsschnitt durch ein erfindungsgemäßes Kraftstoffeinspritzventil,
- Figur 2: eine Vergrößerung des mit II bezeichneten Ausschnitts der Figur 1,
- Figur 3: eine Vergrößerung des mit III bezeichneten Ausschnitts der Figur 2,
- Figur 4, Figur 5, Figur 6, Figur 7 und Figur 8: jeweils in gleicher Darstellung wie Figur 3 weitere Ausführungsbeispiele.

### Beschreibung des Ausführungsbeispiels

In Figur 1 ist ein Kraftstoffeinspritzventil im Längsschnitt dargestellt. In einem Ventilkörper 1 ist eine Bohrung 3 ausgebildet, die an ihrem brennraumseitigen Ende von einem konischen Ventilsitz 18 begrenzt wird. Vom Ventilsitz 18 gehen äußere Einspritzöffnungen 20 und innere Einspritzöffnungen 22 ab, die bezüglich der Längsachse 7 der Bohrung 3 auf unterschiedlicher Höhe angeordnet sind. Es ist im allgemeinen vorgesehen, jeweils mehrere Einspritzöffnungen über den Umfang des Einspritzventils auszubilden, wobei alle äußeren Einspritzöffnungen 20 und alle inneren Einspritzöffnungen 22 bezüglich der Längsachse 7 der Bohrung 3 auf derselben Höhe angeordnet sind, so dass zwei Einspritzöffnungsreihen gebildet werden. Die Einspritzöffnungen 20, 22 münden in Einbaulage des Kraftstoffeinspritzventils in den Brennraum der Brennkraftmaschine.

In der Bohrung 3 ist eine Ventilhohlnadel 8 längsverschiebbar angeordnet, die in einem brennraumabgewandten Führungsabschnitt der Bohrung 3 dichtend geführt ist. Ausgehend vom geführten Abschnitt verjüngt sich die Ventilhohlnadel 8 dem Ventilsitz 18 zu unter Bildung einer Druckschulter 12 und geht an ihrem brennraumseitigen, dem Ventilsitz 18 zugewandten Ende in eine Ventildichtfläche 35 über, die im wesentlichen konisch ausgebildet ist und mit der die Ventilhohlnadel 8 mit dem Ventilsitz 18 zusammenwirkt. Zwischen der Ventilhohlnadel 8 und der Wand der Bohrung 3 ist ein Druckraum 14 ausgebildet, der in einem an den Führungsabschnitt angrenzenden Bereich radial erweitert ist. In die radiale Erweiterung des Druckraums 14 mündet ein im Ventilkörper 1 verlaufender Zulaufkanal 16, über den der Druckraum 14 mit Kraftstoff unter hohem Druck befüllbar ist.

Die Ventilhohlnadel 18 weist eine Längsbohrung 11 auf, die konzentrisch zur Längsachse der Ventilhohlnadel 18 ausgebildet ist und sich über deren gesamte Länge erstreckt. In der Längsbohrung 11 ist eine Ventilnadel 10 längsverschiebbar angeordnet, die an ihrem brennraumseitigen Ende eine Ventildichtfläche 42 aufweist, mit der die Ventilnadel 10 mit dem Ventilsitz 18 zur Steuerung der inneren Einspritzöffnungen 22 zusammenwirkt. Die Ventilnadel 10 wird in der Längsbohrung 11 nahe dem Ventilsitz 18 in einem Führungsabschnitt 27 geführt, der durch eine leichte Verdickung der Ventilnadel 10 gebildet wird. Sowohl die Ventilhohlnadel 8 als auch die Ventilnadel 10 werden an ihrem brennraumfernen Ende von einer Schließkraft beaufschlagt, die in Richtung des Ventilsitzes 18 weist und die beispielsweise durch jeweils eine Feder oder durch eine hydraulische Vorrichtung erzeugt wird.

Figur 2 zeigt eine Vergrößerung des mit II bezeichneten Ausschnitts der Figur 1. Die Ventilhohlnadel 8 wirkt so mit dem Ventilsitz 18 zusammen, dass bei Anlage der Ventilhohlnadel 8 am Ventilsitz 18 die äußeren Einspritzöffnungen 20 verschlossen werden. In ähnlicher Weise verschließt die Ventilnadel 10 bei Anlage am Ventilsitz 18 die inneren Einspritzöffnungen 22.

Die Funktion des Kraftstoffeinspritzventils ist wie folgt: Zu Beginn des Einspritzzyklus sind sowohl die Ventilhohlnadel 8 mit ihrer Ventildichtfläche 35 als auch die Ventilnadel 10 mit ihrer Ventildichtfläche 42 in Anlage am Ventilsitz 18. Im Druckraum 14 herrscht bereits ein hoher Kraftstoffdruck, durch den sich eine hydraulische Öffnungskraft auf die Druckschulter 12 der Ventilhohlnadel 8 ergibt. Soll die Einspritzung beginnen wird die Schließkraft auf die Ventilhohlnadel 8 reduziert, so dass jetzt die hydraulische Öffnungskraft die Schließkraft übertrifft. Dadurch ergibt sich eine resultierende Kraft auf die Ventilhohlnadel 8, die diese vom Ventilsitz 18 wegbewegt. Die äußeren Einspritzöffnungen 20 werden somit freigegeben und Kraftstoff kann aus dem Druckraum 14 zwischen der Ventildichtfläche 35 und dem Ventilsitz 18 hindurch zu den äußeren Einspritzöffnungen 20 fließen und wird durch diese hindurch in den Brennraum eingespritzt. Die Ventilnadel 10 verharrt vorerst in ihrer Schließstellung, in der die inneren Einspritzöffnungen 22 verschlossen sind. Da bis jetzt nur ein Teil der Einspritzöffnungen 20, 22 geöffnet ist, wird der Kraftstoff mit einer relativ geringen Rate eingespritzt, die beispielsweise für eine Voreinspritzung nötig ist. Nach dem Abheben der Ventilhohlnadel 8 vom Ventilsitz 18 wird die Ventilnadel 10 vom Kraftstoffdruck beaufschlagt, so dass sich auch auf die Ventilnadel 10 eine hydraulische Öffnungskraft ergibt, die der entsprechenden Schließkraft entgegengerichtet ist. Sobald die Öffnungskraft überwiegt, bewegt sich auch die Ventilnadel 10 vom Ventilsitz 18 weg, wodurch die inneren Einspritzöffnungen 22 freigegeben werden. Jetzt wird Kraftstoff durch sämtliche Einspritzöffnungen 20, 22 mit einer erheblich höheren Rate einspritzt, wie es beispielsweise für die Haupteinspritzung nötig ist.

Es kann auch vorgesehen sein, dass die Schließkraft auf die Ventilhohlnadel 8 stets konstant bleibt. In diesem Fall wird der Kraftstoffdruck im Druckraum 14 erst vor Beginn der Einspritzung erhöht, bis der ansteigende Kraftstoffdruck durch die hydraulischen Kräfte auf die Ventilhohlnadel 8 die Schließkraft überwiegen. Alternativ kann es auch vorgesehen sein, dass die Ventilnadel 10 durch eine entsprechend große Schließkraft geschlossen bleibt und die Ventilhohlnadel 8 nach dem Öffnen in ihre Schließstellung zurückgleitet. Eine solche Einspritzung wird beispielsweise für eine von der Haupteinspritzung zeitlich getrennte Vor- oder Piloteinspritzung benötigt.

Die Figur 3 zeigt einen vergrößert dargestellten Ausschnitt der Ventilhohlnadel 8 im Bereich der Ventildichtfläche 35, wobei dieser Ausschnitt in Figur 2 mit III bezeichnet ist. Die Ventildichtfläche 35 weist eine erste Konusfläche 30, eine zweite Konusfläche 31 und eine dritte Konusfläche 32 auf, die in dieser Reihenfolge in stromabwärtiger Richtung an der Ventildichtfläche 35 ausgebildet sind. Die erste Konusfläche 30 grenzt direkt an die zweite Konusfläche 31, so dass am Übergang eine Kante 34 ausgebildet ist. Hierbei ist der Öffnungswinkel a₁ der ersten Konusfläche 30 kleiner als der Öffnungswinkel a₂ der zweiten Konusfläche 31. Der Öffnungswinkel a₃ der dritten Konusfläche 32 ist gleich dem der zweiten Konusfläche 31, und beide Konusflächen 31, 32 liegen auf einer gemeinsamen, gedachten Kegelfläche. Zwischen der zweiten Konusfläche 31 und der dritten Konusfläche 32 ist eine Ringnut 37 ausgebildet, deren stromaufwärtige Kante 45 und stromabwärtige Kante 46 bei Anlage der Ventildichtfläche 35 auf dem Ventilsitz 18 stromaufwärts bzw. stromabwärts der äußeren Einspritzöffnungen 20 liegen. Der Ventilsitz 18 ist ebenfalls konisch ausgebildet und weist einen Öffnungswinkel b auf, der gleich dem Öffnungswinkel a₂ der zweiten Konusfläche 31 und dem Öffnungswinkel a₃ der dritten Konusfläche 32 ist. Dadurch kommt in Schließstellung der Ventilhohlnadel 8 sowohl die zweite Konusfläche 31, die den ersten Dichtbereich bildet, als auch die dritte Konusfläche 32, die den zweiten Dichtbereich bildet, am Ventilsitz 18 zur Anlage, so dass die äußeren Einspritzöffnungen 20 zum Druckraum 14 und stromabwärts in Richtung der inneren Einspritzöffnungen 22 abgedichtet werden. Da die Ringnut 37 relativ flach ausgebildet ist und die beiden Dichtbereiche der Ventilnadel 8 die Ringnut 37 ausreichend abdichten, ergibt sich über den äußeren Einspritzöffnungen 20 nur ein geringes Kraftstoffvolumen, das bei geschlossenem Kraftstoffeinspritzventil in den Brennraum gelangen kann.

Figur 4 zeigt dieselbe Ansicht wie Figur 3 eines weiteren Ausführungsbeispiels. Die zweite Konusfläche 31 weist hier jedoch einen Öffnungswinkel a₂ auf, der größer als der Öffnungswinkel b des konischen Ventilsitzes 18 ist. Hierdurch ist die Kante 34, die am Übergang der ersten Konusfläche 30 zur zweiten Konusfläche 31 angeordnet ist, als Dichtkante ausgebildet und bildet den ersten Dichtbereich. Die dritte Konusfläche 32 ist gegenüber dem in Figur 3 gezeigten Ausführungsbeispiel unverändert. Die Kante 34 und die dritte Konusfläche 32, also die beiden Dichtbereiche, sind so in Bezug auf den Ventilsitz 18 angeordnet, dass im Neuzustand des Kraftstoffeinspritzventils die Kante 34 zuerst am Ventilsitz 18 anliegt, während die dritte Konusfläche 32 noch vom Ventilsitz 18 beabstandet ist, jedoch nur durch einen sehr dünnen Spalt, was eine ausreichende, aber nicht völlige Abdichtung ergibt. Im Betrieb hämmert sich die Kante 34 etwas in den Ventilsitz 18 ein, bis die dritte Konusfläche 32 in Schließstellung der Ventilhohlnadel 8 auf dem Ventilsitz 18 aufliegt, so dass dann eine Abdichtung an beiden Dichtbereichen gegeben ist bei hoher Flächenpressung und damit guter Abdichtung im ersten Dichtbereich, der gegen den Hochdruck des Druckraums dichtet. Es kann jedoch auch vorgesehen sein, dass beim neuen Kraftstoffeinspritzventil die beiden Dichtbereiche so ausgerichtet sind, dass die Ventilhohlnadel 8 zuerst mit dem zweiten Dichtbereich, also der dritten Konusfläche 32, auf dem Ventilsitz 18 aufsetzt. Durch das Zusammenwirken mit dem Ventilsitz 18 wird die Ventilhohlnadel im Bereich der dritten Konusfläche 32 etwas elastisch nach innen verformt, soweit, dass die Kante 34 auf dem Ventilsitz 18 aufsitzt. So ergibt sich ebenfalls eine entsprechende Abdichtung stromaufwärts und stromabwärts der äußeren Einspritzöffnungen 20.

Ein weiteres Ausführungsbeispiel in gleicher Darstellung wie Figur 3 zeigt Figur 5. Hier ist sowohl der Öffnungswinkel a₂ der zweiten Konusfläche 31 als auch der Öffnungswinkel a₃ der dritten Konusfläche 32 größer als der Öffnungswinkel b des konischen Ventilsitzes 18. Die stromabwärtige Kante 46 der Ringnut 37 bildet hier den zweiten Dichtbereich, der gegenüber dem ersten Dichtbereich, also der Kante 34, so ausgebildet ist, dass entweder der erste oder der zweite Dichtbereich zuerst auf dem Ventilsitz 18 aufliegt. Kommt der erste Dichtbereich, also die Kante 34, zuerst zur Anlage, so erfolgt die vollständige Abdichtung am zweiten Dichtbereich erst im Betrieb, bei dem sich die Kante 34 etwas in den Ventilsitz 18 einschlägt, bis die stromabwärtige Kante 46 der Ringnut 37 auf dem Ventilsitz 18 aufliegt. Liegt hingegen der zweite Dichtbereich, also die stromabwärtige Kante 46, zuerst auf dem Ventilsitz 18 auf, so dichtet der erste Dichtbereich, wie bei dem in Figur 4 gezeigten und oben beschriebenen Ausführungsbeispiel, wenn die Ventilhohlnadel 18 an ihrer Spitze elastisch nach innen verformt wird.

Figur 6 zeigt ein weiteres Ausführungsbeispiel in derselben Darstellung wie Figur 5. Der Öffnungswinkel a1 der ersten konischen Fläche 30 ist kleiner als der Öffnungswinkel b des konischen Ventilsitzes 18, so dass am Übergang der ersten Konusfläche 30 zur Ringnut 37 eine stromaufwärtige Kante 45 ausgebildet ist, die den ersten Dichtbereich bildet. Die stromabwärtige Kante 46 der Ringnut 37 ist als zweiter Dichtbereich ausgeführt, an den sich ein konvexer Endabschnitts 39 anschließt. Das Zusammenspiel von stromaufwäriger Kante 45 und stromabwärtiger Kante 46 der Ringnut 37 ist analog zu dem Ausführungsbeispiel der Figur 5. Es kann also sowohl vorgesehen sein, dass die stromaufwärtige Kante 45 vor der stromabwärtigen Kante 46 am Ventilsitz 18 anliegt als auch umgekehrt.

Ein weiteres Ausführungsbeispiel ist in Figur 7 dargestellt. Die Ventilnadel 8 weist neben der ersten Konusfläche 30 und der dritten Konusfläche 32, die gleich den Konusflächen in Figur 5 angeordnet sind, statt einer Ringnut eine obere Konusfläche 31a und eine untere Konusfläche 31b auf. Am Übergang der ersten Konusfläche 30 zur oberen Konusfläche 31a ist der erste Dichtbereich in Form einer stromaufwärtigen Kante 45 ausgebildet und entsprechend am Übergang der unteren Konusfläche 31b zur dritten Konusfläche 32 eine stromabwärtige Kante 46, die den zweiten Dichtbereich bildet. Der Vorteil dieser Anordnung ist die gute Fertigbarkeit, da mit den gleichen Werkzeugen sämtliche Konusflächen an der Ventilnadel 8 geschliffen werden können. Die Dichtfunktionen am ersten und zweiten Dichtbereich ist analog zu dem in Figur 5 dargestellten Ausführungsbeispiel.

Das Abdichten an beiden Dichtbereichen durch elastisches Verformen der Ventilhohlnadel 8 ist auch das Prinzip bei dem in Figur 8 dargestellten Ausführungsbeispiel, bei dem die identischen Teile der Ventilhohlnadel mit den gleichen Bezugsziffern wie in den Figuren 3, 4 und 5 bezeichnet sind.

Statt der Ringnut 37 und der dritten Konusfläche 32 ist hier eine Auskehlung 50 vorgesehen, durch die eine Dichtlippe 52 gebildet ist. An der Dichtlippe 52 ist eine Dichtkante 48 vorgesehen, die den zweiten Dichtbereich bildet. Durch die Auskehlung ist die Dichtlippe 52 relativ dünn ausgebildet, so dass eine gute elastische Verformbarkeit gegeben ist. Das Dichtprinzip ist, wie oben bereits beschrieben, dadurch gegeben, dass bei der Schließbewegung der Ventilhohlnadel 8 zuerst die Dichtkante 48 auf dem konischen Ventilsitz 18 aufsetzt. Durch die Andruckkraft der Ventilhohlnadel 8 auf den Ventilsitz 18 wird die Dichtlippe 52 elastisch nach innen verformt, bis die Kante 34, die analog zu dem in Figur 5 gezeigten Ausführungsbeispiel zwischen der ersten Konusfläche 30 und der zweiten Konusfläche 31 ausgebildet ist, auf dem Ventilsitz 18 aufsetzt.

## Patentansprüche

1. Kraftstoffeinspritzventil für Brennkraftmaschinen mit einem Ventilkörper (1), in dem eine Bohrung (3) ausgebildet ist, die an ihrem brennraumseitigen Ende von einem Ventilsitz (18) begrenzt wird, von dem wenigstens eine Einspritzöffnung (20) ausgeht, und mit einer Ventilhohlnadel (8), die längsverschiebbar in der Bohrung (3) angeordnet ist und die an ihrem dem Ventilsitz (18) zugewandten Ende eine Ventildichtfläche (35) aufweist, wobei an der Ventildichtfläche (35) ein erster Dichtbereich (31; 34) und ein zweiter Dichtbereich (32; 46; 48) ausgebildet sind, und die Ventilhohlnadel (8) so mit dem Ventilsitz (18) zusammenwirkt, dass bei Anlage der Ventilhohlnadel (8) am Ventilsitz (18) der erste Dichtbereich (31; 34) stromaufwärts und der zweite Dichtbereich (32; 46; 48) stromabwärts der wenigstens einen Einspritzöffnung (20) eine Abdichtung zwischen Ventildichtfläche (35) und Ventilsitz (18) bewirkt, wobei der zweite Dichtbereich (32; 46; 48) vor dem ersten Dichtbereich (31; 34) bei der Bewegung der Ventilhohlnadel (8) auf den Ventilsitz (18) zu am Ventilsitz (18) zur Anlage kommt, **dadurch gekennzeichnet, dass** in der Ventilhohlnadel (8) eine Ventilnadel (10) längsverschiebbar angeordnet ist, die die Öffnung wenigstens einer weiteren Einspritzöffnung (22), die vom Ventilsitz (18) ausgeht, steuert, wobei die Ventilhohlnadel (8) vom Ventilsitz (18) wegbewegbar ist, während die Ventilnadel (10) in ihrer Schließstellung verharrt, und mit einem Druckraum (14), der zwischen der Ventilhohlnadel (10) und der Wand der Bohrung (3) ausgebildet ist, aus dem nach dem Abheben der Ventilhohlnadel (8) vom Ventilsitz (18) Kraftstoff der wenigstens einen Einspritzöffnung (20) zuströmt.

2. Kraftstoffeinspritzventil nach Anspruch 1, **dadurch gekennzeichnet, dass** der erste Dichtbereich (31; 34) als Konusfläche (31) ausgebildet ist, die bei Anlage der Ventilhohlnadel (8) auf dem Ventilsitz (18) flächig auf diesem aufliegt.

3. Kraftstoffeinspritzventil nach Anspruch 1 oder 2, **dadurch gekennzeichnet, dass** stromabwärts der konischen Fläche (31) an der Ventilhohlnadel (8) eine Auskehlung (50) vorgesehen ist, so dass eine Dichtlippe (52) ausgebildet ist, an der der zweite Dichtbereich (48) ausgebildet ist, wobei die Dichtlippe (52) elastisch nach innen verformbar ist.

4. Kraftstoffeinspritzventil nach Anspruch 1, **dadurch gekennzeichnet, dass** der zweite Dichtbereich (31; 34) als Konusfläche (32) ausgebildet ist, die bei Anlage der Ventilhohlnadel (8) auf dem Ventilsitz (18) flächig auf diesem aufliegt.

5. Kraftstoffeinspritzventil nach Anspruch 1, **dadurch gekennzeichnet, dass** zwischen dem ersten Dichtbereich (31; 34) und dem zweiten Dichtbereich (32; 46) eine umlaufende Ringnut (37) an der Ventildichtfläche (35) ausgebildet ist.

6. Kraftstoffeinspritzventil nach Anspruch 6, **dadurch gekennzeichnet, dass** die Ringnut (37) die wenigstens eine Einspritzöffnung (20) überdeckt.

7. Kraftstoffeinspritzventil nach Anspruch 6, **dadurch gekennzeichnet, dass** der erste Dichtbereich (45) durch die stromaufwärtige Kante (45) der Ringnut (37) gebildet wird, die die Grenzlinie zwischen einer ersten Konusfläche (30) und der Ringnut (37) bildet.

8. Kraftstoffeinspritzventil nach Anspruch 6, **dadurch gekennzeichnet, dass** der zweite Dichtbereich (32; 46; 48) durch eine Kante (46) gebildet wird, die am Übergang der Ringnut (37) zum stromabwärts der Ringnut (37) gelegenen Teil der Ventildichtfläche (35) ausgebildet ist.

9. Kraftstoffeinspritzventil nach Anspruch 8, **dadurch gekennzeichnet, dass** der stromabwärts der Ringnut (37) gelegene Teil der Ventildichtfläche (35) als konvexer Endabschnitt (39) ausgebildet ist.

10. Kraftstoffeinspritzventil nach Anspruch 1, **dadurch gekennzeichnet, dass** die Ventildichtfläche (35) eine erste Konusfläche (30), eine stromabwärts zur ersten Konusfläche (30) angeordnete zweite Konusfläche (31) und eine stromabwärts zur zweiten konischen Fläche (31) angeordnete dritte Konusfläche (32) umfasst.

11. Kraftstoffeinspritzventil nach Anspruch 10, **dadurch gekennzeichnet, dass** die erste Konusfläche (30) einen kleineren Öffnungswinkel aufweist als die zweite Konusfläche (31), so dass an der Grenzlinie zwischen den Konusflächen (30; 31) der erste Dichtbereich als umlaufende Kante (34) ausgebildet ist.

12. Kraftstoffeinspritzventil nach Anspruch 10, **dadurch gekennzeichnet, dass** die dritte Konusfläche (32) einen größeren Öffnungswinkel aufweist als der konische Ventilsitz (18).

13. Kraftstoffeinspritzventil nach Anspruch 10, **dadurch gekennzeichnet, dass** zwischen der zweiten Konusfläche (31) und der dritten Konusfläche (32) eine Ringnut (37) ausgebildet ist, die die Einspritzöffnungen (20) überdeckt.

14. Kraftstoffeinspritzventil nach Anspruch 1, **dadurch gekennzeichnet, dass** die Ventildichtfläche (35) eine erste Konusfläche (30), eine stromabwärts zur ersten Konusfläche (30) angeordnete obere Konusfläche (31a), eine stromabwärts dazu angeordnete untere Konusfläche (31b) und eine stromabwärts dazu angeordnete dritte Konusfläche (32) umfasst, wobei der erste Dichtbereich durch die Kante (45) zwischen der ersten Konusfläche (30) und der oberen Konusfläche (31a) gebildet wird und der zweite Dichtbereich zwischen der unteren Konusfläche (31b) und der dritten Konusfläche (32).

15. Brennkraftmaschine mit wenigstens einem Brennraum und wenigstens einem Kraftstoffeinspritzventil, durch das Kraftstoff in den Brennraum einspritzbar ist, **dadurch gekennzeichnet, dass** das Kraftstoffeinspritzventil gemäß einem der Ansprüche 1 bis 14 ausgebildet ist.

## Claims

1. Fuel injection valve for internal combustion engines, having a valve body (1) in which there is formed a bore (3) which is bounded at its end towards the combustion chamber by a valve seat (18) from which at least one injection opening (20) extends, and having a hollow valve needle (8), which is arranged longitudinally displaceably in the bore (3) and which has a valve sealing face (35) at its end facing towards the valve seat (18), a first sealing region (31; 34) and a second sealing region (32; 46; 48) being formed on the valve sealing face (35), and the hollow valve needle (8) interacting with the valve seat (18) in such a way that, when the hollow valve needle (8) makes contact with the valve seat (18), the first sealing region (31; 34) upstream of the at least one injection opening (20) and the second sealing region (32; 46; 48) downstream of that injection opening effect sealing between the valve sealing face (35) and the valve seat (18), the second sealing region (32; 46; 48) coming into contact with the valve seat (18) before the first sealing region (31; 34) when the movement of the hollow valve needle (8) towards the valve seat (18) takes place, **characterized in that** a valve needle (10) is arranged longitudinally displaceably in the hollow valve needle (8) and controls the opening of at least one further injection opening (22), which extends from the valve seat (18), the hollow valve needle (8) being able to move away from the valve seat (18) while the valve needle (10) remains in its closed position, and having a pressure chamber (14), which is formed between the hollow valve needle (10) and the wall of the bore (3) and from which fuel flows to the at least one injection opening (20) after the hollow valve needle (8) has lifted off from the valve seat (18).

2. Fuel injection valve according to Claim 1, **characterized in that** the first sealing region (31; 34) is formed as a conical face (31), which upon contact of the hollow valve needle (8) with the valve seat (18) rests flatly on the latter.

3. Fuel injection valve according to Claim 1 or 2, **characterized in that**, downstream of the conical face (31), a concave feature (50) is provided on the hollow valve needle (8), forming a sealing lip (52) on which the second sealing region (48) is formed, the sealing lip (52) being elastically deformable inwards.

4. Fuel injection valve according to Claim 1, **characterized in that** the second sealing region (31; 34) is formed as a conical face (32), which upon contact of the hollow valve needle (8) with the valve seat (18) rests flatly on the latter.

5. Fuel injection valve according to Claim 1, **characterized in that** a peripheral annular groove (37) is formed on the valve sealing face (35) between the first sealing region (31; 34) and the second sealing region (32; 46).

6. Fuel injection valve according to Claim 6, **characterized in that** the annular groove (37) covers the at least one injection opening (20).

7. Fuel injection valve according to Claim 6, **characterized in that** the first sealing region (45) is formed by the upstream edge (45) of the annular groove (37), which forms the boundary line between a first conical face (30) and the annular groove (37).

8. Fuel injection valve according to Claim 6, **characterized in that** the second sealing region (32; 46; 48) is formed by an edge (46) which is formed at the transition from the annular groove (37) to the part of the valve sealing face (35) that is located downstream of the annular groove (37).

9. Fuel injection valve according to Claim 8, **characterized in that** the part of the valve sealing face (35) that is located downstream of the annular groove (37) is formed as a convex end portion (39).

10. Fuel injection valve according to Claim 1, **characterized in that** the valve sealing face (35) comprises a first conical face (30), a second conical face (31), arranged downstream of the first conical face (30), and a third conical face (32), arranged downstream of the second conical face (31).

11. Fuel injection valve according to Claim 10, **characterized in that** the first conical face (30) has a smaller opening angle than the second conical face (31), so that the first sealing region is formed as a peripheral edge (34) at the boundary line between the conical faces (30; 31).

12. Fuel injection valve according to Claim 10, **characterized in that** the third conical face (32) has a larger opening angle than the conical valve seat (18).

13. Fuel injection valve according to Claim 10, **characterized in that** an annular groove (37) which covers the injection openings (20) is formed between the second conical face (31) and the third conical face (32).

14. Fuel injection valve according to Claim 1, **characterized in that** the valve sealing face (35) comprises a first conical face (30), an upper conical face (31a), arranged downstream of the first conical face (30), a lower conical face (31b), arranged downstream thereof and a third conical face (32), arranged downstream thereof, the first sealing region being formed by the edge (45) between the first conical face (30) and the upper conical face (31a), and the second sealing region being formed by the edge (46) between the lower conical face (31b) and the third conical face (32).

15. Internal combustion engine having at least one combustion chamber and at least one fuel injection valve, through which fuel can be injected into the combustion chamber, **characterized in that** the fuel injection valve is formed according to one of Claims 1 to 14.

## Revendications

1. Injecteur de carburant pour moteurs à combustion interne, comprenant un corps de soupape (1) avec un alésage (3) qui, à son extrémité côté chambre de combustion, est délimité par un siège de soupape (18) ayant au moins un orifice d'injection (20), et une aiguille de soupape creuse (8) mobile longitudinalement dans l'alésage (3) et dont l'extrémité tournée vers le siège de soupape (18) a une surface d'étanchéité de soupape (35),
une première zone d'étanchéité (31 ; 34) et une deuxième zone d'étanchéité (32 ; 46 ; 48) étant formées au niveau de la surface d'étanchéité de soupape (35), et l'aiguille de soupape creuse (8) coopérant avec le siège de soupape (18) de manière à ce que lors de l'appui de l'aiguille de soupape creuse (8) sur le siège de soupape (18) une étanchéité entre la surface d'étanchéité (35) et le siège de soupape (18) soit assurée en amont par la première zone d'étanchéité (31 ; 34) et en aval par la deuxième zone d'étanchéité (32 ; 46 ; 48) d'au moins un orifice d'injection (20),
la deuxième zone d'étanchéité (32 ; 46 ; 48) s'appliquant avant la première zone d'étanchéité (31 ; 34) sur le siège de soupape (18) lors du mouvement de l'aiguille de soupape creuse (8) en direction du siège de soupape (18),
**caractérisé en ce qu'**
une aiguille de soupape (10) qui commande l'ouverture d'au moins un autre orifice d'injection (22) partant du siège de soupape (18) est logée pour se déplacer longitudinalement dans l'aiguille de soupape creuse (8), l'aiguille de soupape creuse (8) pouvant être éloignée du siège de soupape (18) tandis que l'aiguille de soupape (10) reste dans sa position de fermeture, et une chambre de pression (14) formée entre l'aiguille de soupape creuse (8) et la paroi de l'alésage (3) permet au carburant de s'écouler vers au moins un orifice d'injection (20) après le soulèvement de l'aiguille de soupape creuse (8) du siège de soupape (18).

2. Injecteur de carburant selon la revendication 1,
**caractérisé en ce que**
la première zone d'étanchéité (31 ; 34) se présente sous la forme d'une surface conique (31) qui, lors de l'appui de l'aiguille de soupape creuse (8) sur le siège de soupape (18), repose à plat sur celui-ci.

3. Injecteur de carburant selon la revendication 1 ou 2,
**caractérisé en ce qu'**
en aval de la surface conique (31) un creux (50) est prévu sur l'aiguille de soupape creuse (8) pour former une lèvre d'étanchéité (52) sur laquelle est formée la deuxième zone d'étanchéité (48), la lèvre d'étanchéité (52) étant déformable élastiquement vers l'intérieur.

4. Injecteur de carburant selon la revendication 1,
**caractérisé en ce que**
la deuxième zone d'étanchéité (31 ; 34) se présente sous la forme d'une surface conique (32) qui, lors de l'appui de l'aiguille de soupape creuse (8) sur le siège de soupape (18), repose à plat sur celui-ci.

5. Injecteur de carburant selon la revendication 1,
**caractérisé en ce qu'**
une rainure annulaire périphérique (37) à la surface d'étanchéité de soupape (35) est formée entre la première zone d'étanchéité (31 ; 34) et la deuxième zone d'étanchéité (32 ; 46).

6. Injecteur de carburant selon la revendication 5,
**caractérisé en ce que**
la rainure annulaire (37) recouvre au moins un orifice d'injection (20).

7. Injecteur de carburant selon la revendication 6,
**caractérisé en ce que**
la première zone d'étanchéité (45) est formée par l'arête amont (45) de la rainure annulaire (37) qui forme la ligne limite entre une première surface conique (30) et la rainure annulaire (37).

8. Injecteur de carburant selon la revendication 6,
**caractérisé en ce que**
la deuxième zone d'étanchéité (32 ; 46 ; 48) est formée par une arête (46) formée au niveau du passage de la rainure annulaire (37) vers la partie de la surface d'étanchéité de soupape (35) située en aval de la rainure annulaire (37).

9. Injecteur de carburant selon la revendication 8,
**caractérisé en ce que**
la partie de la surface d'étanchéité de soupape (35) située en aval de la rainure annulaire (37) se présente sous la forme d'un segment terminal convexe (39).

10. Injecteur de carburant selon la revendication 1,
**caractérisé en ce que**
la surface d'étanchéité de soupape (35) comprend une première surface conique (30), une deuxième surface conique (31) disposée en aval de la première surface conique (30) et une troisième surface conique (32) disposée en aval de la deuxième surface conique (31).

11. Injecteur de carburant selon la revendication 10,
**caractérisé en ce que**
la première surface conique (30) présente un angle d'ouverture plus petit que la deuxième surface conique (31), de sorte qu'au niveau de la ligne limite entre les surfaces coniques (30 ; 31) la première zone d'étanchéité se présente sous la forme d'une arête périphérique (34).

12. Injecteur de carburant selon la revendication 10,
**caractérisé en ce que**
la troisième surface conique (32) présente un angle d'ouverture plus grand que le siège de soupape conique (18).

13. Injecteur de carburant selon la revendication 10,
**caractérisé en ce qu'**
une rainure annulaire (37) qui recouvre les orifices d'injection (20) est formée entre la deuxième surface conique (31) et la troisième surface conique (32).

14. Injecteur de carburant selon la revendication 1,
**caractérisé en ce que**
la surface d'étanchéité de soupape (35) comprend une première surface conique (30), une surface conique supérieure (31a) disposée en aval de la première surface conique (30), une surface conique inférieure (31b) disposée en aval et une troisième surface conique (32) disposée en aval, la première zone d'étanchéité étant formée par l'arête (45) entre la première surface conique (30) et la surface conique supérieure (31a) et la deuxième zone d'étanchéité entre la surface conique inférieure (31b) et la troisième surface conique (32).

15. Moteur à combustion interne comprenant au moins une chambre de combustion et au moins un injecteur de carburant permettant d'injecter du carburant dans la chambre de combustion,
**caractérisé en ce que**
l'injecteur de carburant est configuré selon l'une quelconque des revendications 1 à 14.
